# EUROPÄISCHE PATENTSCHRIFT

(11) **EP 2 301 121 B1**
(45) Veröffentlichungstag und Bekanntmachung des Hinweises auf die Patenterteilung: **08.02.2012**
(21) Anmeldenummer: 09779565.2
(22) Anmeldetag: 28.05.2009
(51) Int. Cl.: H01T 13/08, H01T 13/20, H01T 13/32

(54) **BAURAUMOPTIMIERTE ZÜNDKERZE**
INSTALLATION SPACE-OPTIMIZED SPARK PLUG
BOUGIE D'ALLUMAGE À ENCOMBREMENT OPTIMISÉ

(30) Priorität: 09.07.2008 DE 102008040285
(43) Veröffentlichungstag der Anmeldung: 30.03.2011
(73) Patentinhaber: Robert Bosch GmbH, 70442 Stuttgart (DE)
(72) Erfinder: HARTMANN, Detlef, 96049 Bamberg (DE); BENZ, Andreas, 96052 Bamberg (DE); FISCHER, Jochen, 96052 Bamberg (DE)
(86) Internationale Anmeldenummer: PCT/EP2009/056508
(87) Internationale Veröffentlichungsnummer: WO 2010/003733

(56) Entgegenhaltungen:
- WO-A-2008/031482
- FR-A- 2 779 014
- US-A- 4 989 557
- US-A- 5 091 672

## Beschreibung

### Stand der Technik

Die vorliegende Erfindung betrifft eine bauraumoptimierte Zündkerze mit einer Spannmutter für eine Verbrennungskraftmaschine.

Zündkerzen für Verbrennungskraftmaschinen sind aus dem Stand der Technik in unterschiedlichen Ausgestaltungen bekannt. Beispielsweise ist aus der US 5,091,672 B eine Zündkerze mit einem einteiligen Metallgehäuse bekannt. Die Zündkerze weist dabei kein eigenes Gewinde auf, sondern wird über eine Mutter in einem Zylinderkopf verspannt.

Aus der FR 2 779 014 A1 ist eine Zündkerze, bestehend aus einem Isolator, einer Mittelelektrode und mindestens einer Masseelektrode, bekannt. Dabei wird die Zündkerze über den Isolator mit einer Mutter in einem Zylinderkopf verschraubt. Diese Mutter stellt gleichzeitig den Massekontakt zwischen Masseelektrode und Zylinderkopf her.

Ferner sind aus dem Stand der Technik Zündkerzen bekannt, welche am Gehäuse ein Gewinde aufweisen und im Zylinderkopf eingeschraubt werden. Die moderne Mehrventiltechnik vergrößert die Ein- und Auslasskanäle und die bei Direkteinspritzung geforderte nahe Einbaulage am Einspritzventil erfordern eine stetige Bauraumreduzierung bei Zündkerzen. Insbesondere bezieht sich hier die Bauraumreduzierung auf einen verkleinerten Durchmesser der Zündkerze. Jedoch erfordert die Isolation der Hochspannung zwischen den beiden Elektroden eine minimale Wandstärke. Diese Minimalstärke der Isolation steht der gewünschten Durchmesserreduzierung entgegen. Der Verzicht auf ein Gewinde am Gehäuse der Zündkerze eröffnet Möglichkeiten zur Durchmesserreduzierung und folglich zur Bauraumreduzierung.

Aus der WO 2008/031482 A ist weiterhin eine Zündkerze bekannt, die ein erstes, brennraumnäheres Gehäuse mit einer größeren Wandstärke und ein zweites, brennraumferneres Gehäuseteil mit einer geringeren Wandstärke aufweist.

### Vorteile der Erfindung

Die erfindungsgemäße Zündkerze mit den Merkmalen des Patentanspruchs 1 weist demgegenüber den Vorteil auf, dass der Durchmesser im Vergleich zu den herkömmlichen Zündkerzen signifikant reduziert werden kann. Dadurch kann die gesamte Zündkerze schlanker ausgeführt werden und insbesondere auch der notwendige Bauraum für die Zündkerze reduziert werden. Somit ist es erfindungsgemäß möglich, die Zündkerze z.B. viel näher an der Einspritzung zu platzieren. Gemäß der Erfindung ist ein zweiteiliges Gehäuse vorgesehen, wobei die beiden Gehäuseteile unterschiedliche Wandstärken aufweisen, wobei insbesondere eine dünnwandige Rohrkonstruktion vorteilhaft ist. Dadurch wird der Außendurchmesser der Zündkerze verkleinert und die Bohrungen im Zylinderkopf können reduziert werden, wobei die Wandstärken des Isolators gleichgehalten oder gegebenenfalls vergrößert werden können. Die Zündkerze stützt sich ferner über eine Gehäusesitzfläche ab. Da das Gehäuse der erfindungsgemäßen Zündkerze an dieser Stelle der Gehäusesitzfläche einen wesentlich erhöhten Querschnitt aufweist, erfolgt über diese Gehäusesitzfläche eine optimale Wärme- und Stromleitung von der Masseelektrode in den Zylinderkopf. Dies wird erfindungsgemäß dadurch erreicht, dass gemäß Anspruch 1, eine Zündkerze für eine Verbrennungskraftmaschine vorgesehen ist, welche die folgenden Baugruppen umfasst: ein zweiteiliges metallisches Gehäuse mit einem ersten Gehäuseteil, insbesondere Gehäusesitz, und einem zweiten Gehäuseteil, insbesondere Gehäuserohr, eine Mittelelektrode, eine Masseelektrode, die am ersten Gehäuseteil angeordnet ist, und einen Isolator, um die Mittelelektrode von der Masseelektrode zu trennen. Dabei ist das erste Gehäuseteil brennraumnäher, d.h. näher an einem z.B. Zylinder der Brennkraftmaschine, als das zweite Gehäuseteil. Des Weiteren weist das erste Gehäuseteil eine Gehäusesitzfläche für den sicheren Sitz der Zündkerze in einem eingebauten Zustand auf. Ferner ist eine erste Wandstärke des ersten Gehäuseteils größer als eine zweite Wandstärke des zweiten Gehäuseteils. Daraus ergibt sich, dass eine Querschnittsfläche senkrecht zu einer Längsachse der Zündkerze des ersten Gehäuseteils größer als eine Querschnittsfläche senkrecht zur Längsachse der Zündkerze des zweiten Gehäuseteils ist.

Die Zündkerze ist dadurch gekennzeichnet, dass die Zündkerze eine Spannmutter umfasst um die Zündkerze im Zylinderkopf einzuspannen, wobei das zweite Gehäuseteil eine Durchmesservergrößerung, insbesondere mit Sicken, aufweist, wobei die Durchmesservergrößerung einen Ansatz für die Spannmutter darstellt und/oder wobei die Durchmesservergrößerung das zweite Gehäuseteil und den Isolator zueinander fixiert.

Die Unteransprüche zeigen bevorzugte Weiterbildungen der Erfindung.

Des Weiteren ist es von Vorteil, dass die Gehäusesitzfläche zur Längsachse der Zündkerze geneigt ist. Somit kann durch die Gehäusesitzfläche auch die Zündkerze über die geneigten bzw. konischen Flächen zentriert werden.

In weiterer vorteilhafter Ausgestaltung stützt sich der Isolator der erfindungsgemäßen Zündkerze auf einen Innenabsatz des ersten Gehäuseteils. Ferner von Vorteil ist es, an dieser Auflagefläche ein Dichtelement vorzusehen. Damit ist der Raum zwischen Gehäuse und Isolator gegenüber dem Brennraum sicher abgedichtet.

Alternativ zu der Auflage des Isolators am ersten Gehäuseteil, kann bevorzugt der Isolator am zweiten Gehäuseteil aufliegen, wobei auch hier das erste Gehäuseteil einen Innenabsatz aufweist. Ferner weist dabei das zweite Gehäuseteil ein nach innen gerichtetes brennraumzugewandtes Ende auf, an welchem der Isolator aufliegt. In vorteilhafter Ausgestaltung wird hierbei das nach innen gerichtete brennraumnähere Ende des zweiten Gehäuseteils auf den Innenabsatz des ersten Gehäuseteils verformt bzw. umgeformt. Auf diesem Ende des zweiten Gehäuseteils sitzt der Isolator auf. Somit ist hier die Dichtfläche zwischen Gehäuse und Isolator gegenüber dem Brennraum durch das Ende des zweiten Gehäuseteils gebildet.

Weiterhin bevorzugt ist es, dass die Gehäusesitzfläche brennraumnäher ist als der Innenabsatz am ersten Gehäuseteil. Somit ist die unter Umständen hitzempfindliche Dichtfläche zwischen Isolator und erstem Gehäuseteil etwas vom Brennraum zurückgenommen.

Gemäß der Erfindung umfasst die Zündkerze eine Spannmutter, um die Zündkerze im Zylinderkopf axial einzuspannen. Hierdurch kann auf ein Gewinde am Gehäuse verzichtet werden, so dass eine besonders schlanke Ausgestaltung der Zündkerze möglich ist. Das Einspannen mit einer Spannmutter gewährleistet das Abdichten zwischen Isolator und Gehäusesitz und die äußere Dichtheit zwischen Gehäusesitz und Zylinderkopf. Des Weiteren stützt sich die Zündkerze dadurch mittels Spannmutter gegen eine Gehäusesitzfläche ab.

Ferner vorteilhaft ist es, dass das zweite Gehäuseteil zumindest eine Lasche, insbesondere ausgerichtet nach der Masseelektrode, am brennraumabgewandten Ende aufweist. Durch Nachaußenbiegen der Lasche, insbesondere dreier Laschen, kann insbesondere die Spannmutter am Herabrutschen in Richtung brennraumabgewandte Seite gehindert werden. Somit erfüllen die Laschen hier eine Verliersicherung für die Spannmutter. Zum Teil kann es vonnöten sein, die Masseelektrode der erfindungsgemäßen Zündkerze innerhalb der Verbrennungskraftmaschine auszurichten. Deshalb ist es von Vorteil, wenn die Lage der Lasche mit der Lage der Masseelektrode abgestimmt ist bzw. übereinstimmt. So kann z.B. die Masseelektrode zur Lasche gerichtet befestigt werden oder die Lasche gerichtet zur Masseelektrode gebogen werden. Eine Ausrichtung der Masseelektrode im Brennraum ist durch einfaches Drehen der Zündkerze möglich. Die Stellung der Masseelektrode im Brennraum ist nach der Montage an der Stellung der Laschen erkennbar. Selbstverständlich ist diese Übereinstimmung von Lasche und Masseelektrode auch bei mehreren Elektroden möglich. So kann beispielsweise bei drei Masseelektroden die Stellung über drei Laschen angezeigt werden.

Weiterhin bevorzugt ist es, dass das erste Gehäuseteil fest mit dem zweiten Gehäuseteil, insbesondere mittels Laserschweißen verbunden ist. Dies erleichtert die Montage der erfindungsgemäßen Zündkerze und die exakte Einstellung des Elektrodenabstandes.

Gemäß der Erfindung weist das zweite Gehäuseteil eine Durchmesservergrößerung, insbesondere mit Sicken auf, wobei die Durchmesservergrößerung einen Ansatz für die Spannmutter darstellt und/oder wobei die Durchmesservergrößerung das zweite Gehäuseteil und den Isolator zueinander fixiert. Somit kann durch einfaches Umformen des zweiten Gehäuseteils sowohl ein Ansatz für die Spannmutter geschaffen werden als auch die Verbindung zwischen Isolator und Gehäuse optimiert werden.

Weiterhin bevorzugt ist es, dass das erste Gehäuseteil an seiner brennraumnahen Seite einen Elektrodenfortsatz, insbesondere einen Absatz, umfasst, an welchem mindestens eine Masseelektrode befestigt ist. Dabei muss der Elektrodenfortsatz für eine Befestigung von mindestens einer Masseelektrode genügend Fläche, insbesondere Stirnfläche in radialer Richtung, bieten. Somit ist die elektrische und thermische Leitfähigkeit zwischen erstem Gehäuseteil und einer oder mehreren Masseelektroden gewährleistet.

Weiter vorteilhaft ist es, dass das zweite Gehäuseteil als Blechrohr ausgebildet ist, und/oder das erste Gehäuseteil (21) als Drehteil gefertigt ist. Dabei wird vorteilhafterweise das zweite Gehäuseteil als Blechrohr mit einer Wandstärke sehr viel kleiner dem Durchmesser des Blechrohrs ausgebildet. Über das erste Gehäuseteil wird sowohl Wärme als auch elektrischer Strom von der Masseelektrode in den Zylinderkopf übergeleitet. Für diese effektive Weiterleitung von Wärme und Strom ist eine gewisse Masse bzw. ein gewisses Volumen vonnöten. Demgegenüber kann im Bereich des zweiten Gehäuseteils, also im brennraumferneren Bereich, Masse eingespart werden. Hierzu bietet sich zur Masse- wie auch Durchmessereinsparung ein dünnwandiges Blechrohr an, welches auch kostengünstig hergestellt werden kann. Vorzugsweise ist dabei eine Wandstärke des ersten Gehäuseteils an jeder Position immer größer als eine maximale Wandstärke des zweiten Gehäuseteils.

Da die Wärme- und Stromleitung hauptsächlich über die Gehäusesitzfläche verläuft, ist es von Vorteil, dass die erste Wandstärke auf Höhe der Gehäusesitzfläche einen maximalen Wert aufweist In diesem Ausführungsbeispiel ist die erste Wandstärke vorzugsweise 4 bis 5 mal größer als eine zweite Wandstärke des Gehäuserohrs. Weiter ist die zweite Wandstärke des Gehäuserohrs vorzugsweise konstant. Ferner bevorzugt ist die erste Wandstärke immer größer als die zweite Wandstärke.

### Zeichnungen

Nachfolgend werden zwei bevorzugte Ausführungsbeispiele der Erfindung unter Bezugnahme auf die begleitende Zeichnung beschrieben. In der Zeichnung ist:
- Figur 1: eine teilweise geschnittene Darstellung der erfindungsgemäßen Zündkerze, montiert in einem Zylinderkopf nach einem ersten Ausführungsbeispiel, und
- Figur 2: eine Detailansicht einer erfindungsgemäßen Zündkerze, montiert in einem Zylinderkopf nach einem zweiten Ausführungsbeispiel.

### Beschreibung der Ausführungsbeispiele

Nachfolgend wird unter Bezugnahme auf Figur 1 eine Zündkerze 1 gemäß einem ersten Ausführungsbeispiel der vorliegenden Erfindung beschrieben.

Wie in Figur 1 zu sehen ist, ist die Zündkerze 1 in einem Zylinderkopf 9 montiert. Die Zündkerze 1 umfasst ein Gehäuse 2 mit einem Gehäusesitz 21 (erstes Gehäuseteil), einem Gehäuserohr 26 (zweites Gehäuseteil) und einer Spannmutter 3 sowie einer Mittelelektrode 4, einer Masseelektrode 5 und einem Isolator 6.

Die Zündkerze 1 weist an Ihrem oberen Ende einen Steckkontakt 11 sowie einen ersten Konus 13a und einen zweiten Konus 13b auf. Der Steckerkontakt 11 dient zur elektrischen Verbindung der Zündkerze 1 mit einer Zündvorrichtung. Die Konusse 13a und 13b dienen zum Aufstecken des Zündsteckers auf die Zündkerze 1.

Der Gehäusesitz 21 weist an seinem brennraumabgewandten Ende einen ringförmigen Absatz 22 sowie einen Innenabsatz 23 auf. An dem brennraumzugewandten Ende des Gehäusesitzes 21 ist die Gehäusesitzfläche 24 sowie der Elektrodenfortsatz 25 angeordnet.

Der ringförmige Absatz 22 dient zum Einstecken des Gehäusesitzes 21 in das Gehäuserohr 26 und erhöht die Stabilität an dieser Verbindungsstelle.

Der Innenabsatz 23 dient zur Auflage des Isolators 6 auf dem Gehäusesitz 21. Gleichzeitig wird hier eine Dichtstelle zur Abdichtung des Raumes zwischen Gehäuse und Isolator gegenüber dem Brennraum gebildet. Diese Dichtstelle ist durch ein Dichtelement 7 abgedichtet.

Die Gehäusesitzfläche 24 ist konusförmig in Richtung zum Brennraum ausgebildet. Somit nimmt die Gehäusesitzfläche 24 nicht nur die Spannkraft der Spannmutter 3 auf und leitet diese weiter in den Zylinderkopf 9, sondern dient auch zur Zentrierung der Zündkerze 1 im Zylinderkopf 9. Des Weiteren wird durch diese Gehäusesitzfläche 24 die elektrische Spannung als auch die Wärme von der Masseelektrode 5 in den Zylinderkopf 9 eingeleitet. Ferner dient die Gehäusesitzfläche 24 mit ihrer kegelsitzförmigen Ausbildung zur Abdichtung zwischen Brennraum und Zylinderkopf 9. Der Gehäusesitz 21 weist an seiner dicksten Stelle, am oberen Ende der Gehäusesitzfläche 24, eine maximale erste Wandstärke D1 (s. Fig. 2) auf. Diese erste Wandstärke D1 ist 4 bis 5 mal größer als eine zweite Wandstärke D2 (s. Fig. 2) des Gehäuserohrs 26. Wie aus Fig. 1 ersichtlich ist, ist die zweite Wandstärke D2 des Gehäuserohrs 26 konstant. Ferner ist die erste Wandstärke D1 immer größer als die zweite Wandstärke D2.

Die dem Brennraum zugewandte Innenbohrung des Gehäusesitzes 21 bildet den Elektrodenfortsatz 25 aus, um für die Befestigung von einer oder mehreren Masseelektroden 5 genügend Stirnfläche in radialer Richtung zu erhalten. Am Ende dieses Elektrodenfortsatzes 25 ist die Masseelektrode 5 angebracht.

Das Gehäuserohr 26 weist in seiner brennraumabgewandten Hälfte eine Durchmesservergrößerung 27 mit einer Sicke 27a auf. Darüber schließt sich ein Rohrende 28 an, wobei wiederum das Ende des Rohrendes 28 zu Laschen 29 ausgebildet ist.

Der Isolator 6 entspricht zumindest teilweise in seiner Außenkontur der Innenkontur des Gehäuserohrs 26 sowie dessen Durchmesservergrößerung 27. Somit ist eine Verbindung zwischen Gehäuserohr 26 und Isolator 6, insbesondere in axialer Richtung, sichergestellt.

Die Spannmutter 3 wird durch die umgebogenen Laschen 29 des Gehäuserohrendes 28 gehalten. Zündkerze 1 und Spannmutter 3 ergeben somit ein zusammenhängendes, leicht montier- und demontierbares Bauteil. Die Spannmutter 3 drückt über das Gehäuserohr 26 den Isolator 6 in den Innenabsatz 23 des Gehäusesitzes 21. Dieser Gehäusesitz 21 wird wiederum über die Gehäusesitzfläche 24 und eine entsprechende Gegenfläche 91 (siehe Figur 1) im Zylinderkopf 9 in den Zylinderkopf 9 gedrückt bzw. verspannt. Somit wird über die Spannmutter 3 eine Vorspannkraft aufgebracht, die zur Abdichtung des Isolators 6 am Gehäusesitz 21 und zur Abdichtung des Gehäusesitzes 21 zum Zylinderkopf 9 führt. Im unverspannten Zustand muss die Zündkerze 1 nicht zwangsläufig gasdicht sein. Um diese Funktion zu erfüllen, weist die Spannmutter 3 ein Gewinde 31 und einen Werkzeugeingriff 32 auf. Im Zylinderkopf 9 ist ein entsprechendes Gegengewinde zum Gewinde 31 vorgesehen.

Des Weiteren ist zu sehen, wie der Gehäusesitz 21 mit dem Gehäuseteil 26 über ein Laserschweißverfahren verbunden wurde und somit eine Schweißnaht 8 aufweisen.

Anhand dieser detaillierten Beschreibung ergeben sich die erheblichen Vorteile der erfindungsgemäßen Zündkerze 1 gegenüber dem Stand der Technik. Der Verzicht auf eine Gewinde am Gehäuse 2 eröffnet die Möglichkeit zur Durchmesserreduzierung der Bohrung im Zylinderkopf 9. Die Trennung des Gehäuses 2 in Gehäuserohr 26 und Gehäusesitz 21 ermöglicht die dünne Rohrkonstruktion an der brennraumabgewandten Seite der Zündkerze 1. Ferner kann durch die Befestigung mittels der Spannmutter 3 die Zündkerze 1 vor der endgültigen Verspannung im Zylinderkopf 9 gedreht werden. Dadurch lässt sich die Masseelektrode 5 z.B. zur Einspritzung ausrichten.

In Figur 2 wird nun im Folgenden eine Zündkerze 1 gemäß einem zweiten Ausführungsbeispiel der vorliegenden Erfindung beschrieben. Gleiche bzw. funktional gleiche Bauteile sind hier mit denselben Bezugszeichen wie im ersten Ausführungsbeispiel beschrieben.

Figur 2 zeigt eine Zündkerze nach dem zweiten Ausführungsbeispiel in Detailansicht, eingebaut in den Zylinderkopf 9. Im Gegensatz zum ersten Ausführungsbeispiel weist das zweite Ausführungsbeispiel keine Dichtung 7 auf dem Innenabsatz 23 auf. Anstatt dieser Dichtung 7 ist hier das brennraumzugewandte Ende 26a des Gehäuserohrs 26 auf dem Innenabsatz 23 umgeformt. Die Dichtung entsteht hier durch Aufpressen des Isolators 6 auf den Gehäusesitz 21 bzw. dessen Innenabsatz 23.

Des Weiteren ist hier gut die Gegenfläche 91 des Zylinderkopfes 9 zu sehen, auf welcher sich die kegelförmige Gehäusesitzfläche 24 abstützt.

Ferner zeigt Figur 2 den deutlichen Unterschied zwischen der ersten Wandstärke D1 des Gehäusesitzes 21, gefertigt als massives Drehteil mit hoher Stabilität und der zweiten Wandstärke D2 der dünnwandigen Rohrkonstruktion des Gehäuserohrs 26.

Bei der Montage der Zündkerze 1 sind die folgenden Schritte zu berücksichtigen: Der Gehäusesitz 21 sowie das Gehäuserohr 26 werden miteinander verbunden. Die Masseelektrode kann vor oder nach dem Verbinden am Gehäusesitz 21 befestigt werden. Die Befestigung erfolgt dabei gerichtet zu den Laschen 29 des Gehäuserohrs 26. Daraufhin wird der Isolator 6 in das Gehäuse 2 eingesetzt. Das Rohrende 28 des Gehäuserohrs 26 wird über einen Absatz am Isolator geformt und dadurch entsteht die Durchmesservergrößerung 27 des Gehäuserohrs 26. Dabei liegen die Laschen 29 noch am Isolator 6 an. In einem nächsten Schritt wird die Spannmutter 3 über den Isolator 6 gesteckt. Über die Spannmutter 3 wird der Isolator 6 mit einer Kraft, die gleich bzw. größer der zur Gasdichtheit erforderlichen Vorspannkraft ist, in axialer Richtung in den Gehäusesitz 21 gedrückt. Unter Vorspannung wird der Elektrodenabstand eingestellt. Vor dem Entlasten der Spannmutter 3 wird das Gehäuserohr 26, vorzugsweise durch radiale Einprägung von Sicken 27a, plastisch verformt. Nach dem Entlasten besteht durch die plastische Verformung eine Vorspannung im Gehäuse 2, die den Isolator 6 fixiert und ein Verstellen des Elektrodenabstands verhindert. Durch Umbiegen der Laschen 29 erfolgt eine verliersichere Fixierung der Spannmutter 3.

## Patentansprüche

1. Zündkerze für eine Verbrennungskraftmaschine, umfassend
- ein metallisches Gehäuse (2) mit einem ersten Gehäuseteil (21), insbesondere Gehäusesitz, und
- einem zweiten Gehäuseteil (26), insbesondere Gehäuserohr,
- eine Mittelelektrode (4),
- eine Masseelektrode (5), die am ersten Gehäuseteil (21) angeordnet ist, und
- einen Isolator (6) um die Mittelelektrode (4) von der Masseelektrode (5) zu trennen, wobei das erste Gehäuseteil (21) brennraumnäher als das zweite Gehäuseteil (26) ist, wobei das erste Gehäuseteil (21) eine Gehäusesitzfläche (24) für einen sicheren Sitz der Zündkerze (1) in einem eingebautem Zustand aufweist, und
wobei eine erste Wandstärke (D1) des ersten Gehäuseteils (21) größer ist als eine zweite Wandstärke (D2) des zweiten Gehäuseteils (26),
**dadurch gekennzeichnet, dass** die Zündkerze eine Spannmutter (3) umfasst, um die Zündkerze im Zylinderkopf einzuspannen,
wobei das zweite Gehäuseteil (26) eine Durchmesservergrößerung (27), insbesondere mit Sicken (27a), aufweist, wobei die Durchmesservergrößerung (27) einen Ansatz für die Spannmutter (3) darstellt und/oder wobei die Durchmesservergrößerung (27) das zweite Gehäuseteil (26) und den Isolator (6) zueinander fixiert.

2. Zündkerze nach Anspruch 1, **dadurch gekennzeichnet, dass** die Gehäusesitzfläche (24) zu einer Längsachse (X-X) der Zündkerze (1) geneigt ist.

3. Zündkerze nach einem der vorhergehen Ansprüche, **dadurch gekennzeichnet, dass** das erste Gehäuseteil (21) einen Innenabsatz (23) aufweist, wobei der Isolator (6) am Innenabsatz (23) aufliegt.

4. Zündkerze nach einem der Ansprüche 1 oder 2, **dadurch gekennzeichnet, dass** das erste Gehäuseteil (21) einen Innenabsatz (23) aufweist, und das zweite Gehäuseteil (26) ein nach innen gerichtetes brennraumzugewandtes Ende (26a) aufweist, an welchem der Isolator (6) aufliegt.

5. Zündkerze nach einem der Ansprüche 3 oder 4, **dadurch gekennzeichnet, dass** die Gehäusesitzfläche (24) brennraumnäher ist als der Innenabsatz (23).

6. Zündkerze nach einem der vorhergehenden Ansprüche, **dadurch gekennzeichnet, dass** das zweite Gehäuseteil (26) zumindest eine Lasche (29), insbesondere ausgerichtet nach der Masseelektrode (5), am brennraumabgewandten Ende aufweist.

7. Zündkerze nach einem der vorhergehenden Ansprüche, **dadurch gekennzeichnet, dass** das erste Gehäuseteil (21) fest mit dem zweiten Gehäuseteil (26), insbesondere mittels Schweißverbindung (8), verbunden ist

8. Zündkerze nach einem der vorhergehenden Ansprüche, **dadurch gekennzeichnet, dass** das erste Gehäuseteil (21) an seiner brennraumnahen Seite einen Elektrodenfortsatz (25) umfasst, an welchem mindestens eine Masseelektrode (5) befestigt ist.

9. Zündkerze nach einem der vorhergehenden Ansprüche, **dadurch gekennzeichnet, dass** das zweite Gehäuseteil (26) als Blechrohr ausgebildet ist, und/oder das erste Gehäuseteil (21) als Drehteil gefertigt ist.

10. Zündkerze nach einem der vorhergehenden Ansprüche, **dadurch gekennzeichnet, dass** die erste Wandstärke (D1) auf Höhe der Gehäusesitzfläche (24) einen maximalen Wert auf.

## Claims

1. Spark plug for an internal combustion engine, comprising
- a metallic housing (2) with a first housing part (21), in particular housing seat, and
- with a second housing part (26), in particular housing tube,
- a centre electrode (4),
- an earth electrode (5) arranged on the first housing part (21), and
- an insulator (6) for separating the centre electrode (4) from the earth electrode (5),
wherein the first housing part (21) is closer to the combustion chamber than the second housing part (26), wherein the first housing part (21) has a housing seat surface (24) for a secure seat of the spark plug (1) in an installed state, and
wherein a first wall thickness (D1) of the first housing part (21) is greater than a second wall thickness (D2) of the second housing part (26), **characterized in that** the spark plug comprises a clamping nut (3) for clamping the spark plug in the cylinder head,
wherein the second housing part (26) has an enlarged-diameter portion (27), in particular with beads (27a), wherein the enlarged-diameter portion (27) constitutes an engagement point for the clamping nut (3) and/or wherein the enlarged-diameter portion (27) fixes the second housing part (26) and the insulator (6) with respect to one another.

2. Spark plug according to Claim 1, **characterized in that** the housing seat surface (24) is inclined with respect to a longitudinal axis (X-X) of the spark plug (1).

3. Spark plug according to one of the preceding claims, **characterized in that** the first housing part (21) has an internal shoulder (23), wherein the insulator (6) rests against the internal shoulder (23).

4. Spark plug according to either of Claims 1 and 2, **characterized in that** the first housing part (21) has an internal shoulder (23), and the second housing part (26) has an inwardly directed end (26a) which faces towards the combustion chamber and on which the insulator (6) rests.

5. Spark plug according to either of Claims 3 and 4, **characterized in that** the housing seat surface (24) is closer to the combustion chamber than the internal shoulder (23).

6. Spark plug according to one of the preceding claims, **characterized in that** the second housing part (26) has at least one lug (29), aligned in particular with the earth electrode (5), at the end facing away from the combustion chamber.

7. Spark plug according to one of the preceding claims, **characterized in that** the first housing part (21) is fixedly connected to the second housing part (26), in particular by means of a welded connection (8).

8. Spark plug according to one of the preceding claims, **characterized in that** the first housing part (21) comprises, at its end close to the combustion chamber, an electrode projection (25) to which at least one earth electrode (5) is fastened.

9. Spark plug according to one of the preceding claims, **characterized in that** the second housing part (26) is designed as a sheet-metal tube, and/or the first housing part (21) is manufactured as a turned part.

10. Spark plug according to one of the preceding claims, **characterized in that** the first wall thickness (D1) has a maximum value at the level of the housing seat surface (24).

## Revendications

1. Bougie d'allumage pour un moteur à combustion interne, comprenant :
- un boîtier métallique (2) avec une première partie de boîtier (21), en particulier un siège de boîtier, et
- une deuxième partie de boîtier (26), notamment un tube de boîtier,
- une électrode centrale (4),
- une électrode de masse (5) qui est disposée sur la première partie de boîtier (21), et
- un isolant (6) servant à séparer l'électrode centrale (4) de l'électrode de masse (5),
la première partie de boîtier (21) étant plus proche de la chambre de combustion que la deuxième partie de boîtier (26), la première partie de boîtier (21) présentant une surface de siège de boîtier (24) pour un logement sûr de la bougie d'allumage (1) dans un état monté, et
une première épaisseur de paroi (D1) de la première partie de boîtier (21) étant plus grande qu'une deuxième épaisseur de paroi (D2) de la deuxième partie de boîtier (26),
**caractérisée en ce que** la bougie d'allumage comprend un écrou de serrage (3) afin de serrer la bougie d'allumage dans la culasse,
la deuxième partie de boîtier (26) présentant une augmentation de diamètre (27), notamment avec des moulures (27a), l'augmentation de diamètre (27) constituant un épaulement pour l'écrou de serrage (3) et/ou l'augmentation de diamètre (27) fixant l'un par rapport à l'autre la deuxième partie de boîtier (26) et l'isolant (6).

2. Bougie d'allumage selon la revendication 1, **caractérisée en ce que** la surface de siège de boîtier (24) est inclinée par rapport à un axe longitudinal (X-X) de la bougie d'allumage (1).

3. Bougie d'allumage selon l'une quelconque des revendications précédentes, **caractérisée en ce que** la première partie de boîtier (21) présente un retrait intérieur (23), l'isolant (6) reposant contre le retrait intérieur (23).

4. Bougie d'allumage selon l'une quelconque des revendications 1 ou 2, **caractérisée en ce que** la première partie de boîtier présente un retrait intérieur (23), et la deuxième partie de boîtier (26) présente une extrémité (26a) tournée vers la chambre de combustion et orientée vers l'intérieur, contre laquelle s'applique l'isolant (6).

5. Bougie d'allumage selon l'une quelconque des revendications 3 ou 4, **caractérisée en ce que** la surface de siège de boîtier (24) est plus proche de la chambre de combustion que le retrait intérieur (23).

6. Bougie d'allumage selon l'une quelconque des revendications précédentes, **caractérisée en ce que** la deuxième partie de boîtier (26) présente au moins une patte (29), notamment orientée vers l'électrode de masse (5), à l'extrémité opposée à la chambre de combustion.

7. Bougie d'allumage selon l'une quelconque des revendications précédentes, **caractérisée en ce que** la première partie de boîtier (21) est connectée fixement à la deuxième partie de boîtier (26), notamment au moyen d'une connexion soudée (8).

8. Bougie d'allumage selon l'une quelconque des revendications précédentes, **caractérisée en ce que** la première partie de boîtier (21) comprend sur son côté proche de la chambre de combustion une saillie d'électrode (25) sur laquelle est fixée au moins une électrode de masse (5).

9. Bougie d'allumage selon l'une quelconque des revendications précédentes, **caractérisée en ce que** la deuxième partie de boîtier (26) est réalisée sous forme de tube en tôle et/ou la première partie de boîtier (21) est fabriquée sous forme de pièce rotative.

10. Bougie d'allumage selon l'une quelconque des revendications précédentes, **caractérisée en ce que** la première épaisseur de paroi (D1) présente une valeur maximale à la hauteur de la surface de siège de boîtier (24).
